# EUROPÄISCHE PATENTSCHRIFT

(11) **EP 1 447 510 B1**
(45) Veröffentlichungstag und Bekanntmachung des Hinweises auf die Patenterteilung: **04.01.2006**
(21) Anmeldenummer: 03002953.2
(22) Anmeldetag: 11.02.2003
(51) Int. Cl.: E05F 1/10, E05F 11/04

(54) **Schliesseinrichtung, insbesondere für ein Kfz**
Closing device, in particular for a vehicle
Dispositif de fermeture, en particulier pour un véhicule

(43) Veröffentlichungstag der Anmeldung: 18.08.2004
(73) Patentinhaber: Stabilus GmbH, D-56070 Koblenz (DE)
(72) Erfinder: Müller, Thorsten, Dipl.-Ing. (FH), 56075 Koblenz (DE); Rosenstein, Bernd, Dipl.-Ing. (FH), 56579 Bonefeld (DE); Rich, Colin, Dipl.-Ing., 56567 Neuwied (DE)
(74) Vertreter: Klein, Thomas

(56) Entgegenhaltungen:
- FR-A- 2 796 097
- US-A- 3 389 422
- US-A- 4 601 131

## Beschreibung

Die Erfindung betrifft eine Schließeinrichtung gemäß dem Oberbegriff von Patentanspruch 1.

Die FR 2 717 215 A1 beschreibt eine Schließeinrichtung, insbesondere für ein Karosserieteil an einem Kfz, wobei das Karosserieteil schwenkbeweglich an einem Basisteil gelagert ist und ein pneumatisches Federelement mit einer axial beweglichen Kolbenstange als eine erste Baugruppe innerhalb eines Zylinders als eine zweite Baugruppe über eine Seileinrichtung, die am Karosserieteil angreift, eine Schließkraft auf das Karosserieteil ausübt.

Im Ausführungsbeispiel nach der Fig. 3 besteht die Seileinrichtung aus 2 Teileinheiten, die von der Gasfeder in Zugrichtung betätigt werden. In demselben Maße, wie die Kolbenstange bewegt wird, schwenkt die Fahrzeugklappe in Schließrichtung. Für eine effektive Zugkraftübertragung müssen die beiden Teileinheiten in ihrer Länge exakt aufeinander abgestimmt sein, da ansonsten nur eine der beiden Teileinheiten von dem pneumatischen Federelement gespannt wird.

In der Variante nach Fig. 4 ist die Seileinrichtung einteilig ausgeführt. Ein Ende ist an der Karosserie und das zweite Ende an der Kolbenstange des pneumatischen Federelementes befestigt. Umlenkrollen an dem schwenkbeweglichen Karosserieteil sorgen dafür, dass eine Axialbewegung der Kolbenstange des pneumatischen Federelements in eine Schwenkbewegung des Karosserieteils umgesetzt wird. Bei diesem Konstruktionsprinzip tritt der gravierende Nachteil auf, dass die Hubbewegung der Kolbenstange nur im Verhältnis 2:1 in eine Schwenkbewegung des Karosserieteils 5 umgesetzt wird. Folglich muss ein entsprechend langes pneumatisches Federelement eingesetzt werden. Dafür besteht aber insbesondere im Bereich des Laderaums bei einem Kfz kaum ein geeigneter Anbindungsort.

Aus der US-A-4 601 131 ist eine Einrichtung zum Unterstützen des schwenkbeweglichen Öffnens eines Garagentors aus einer senkrecht nach unten gerichteten Lage in eine waagrechte Lage bekannt. Durch ein Federelement mit einer Schraubendruckfeder wird auf das Garagentor über eine Seileinrichtung eine Öffnungskraft ausgeübt. Das Federelement ist an seinem einen Ende mittels des Seiles an dem Garagentor und an seinem anderen Ende mittels einer Kette an dem Gebäude befestigt und frei schwebend verspannt. Das Seil ist über eine Umlenkrolle des Federelements geführt und mit seinem einen Ende an dem Federelement und mit dem anderen Ende an einem Hebel des Garagentores befestigt.

Aus der US-A-3 389 422 eine Schließeinrichtung für eine Gleittür, insbesondere ein Glasgleittür bekannt, die horizontal verschiebbar ist. An der Gleittür ist ein Federelement mit einer Schraubendruckfeder senkrecht angeordnat, durch das ein Seil antreibbar ist, das über eine Rolle im Bodenbereich der Gleittür in die Horizontale umgelenkt und mit einem Ende an der zu verschließenden Öffnung befestigt ist. Das Seil ist über eine Umlenkrolle des Federelements geführt und mit seinem anderen Ende an dem Federelement befestigt.

Aus der FR-A-2 796 097 ist eine Schließeinrichtung der eingangs genannten Art.

Aufgabe der vorliegenden Erfindung ist es, ein kompaktes Federelement für eine Schließeinrichtung zu realisieren.

Erfindungsgemäß wird die Aufgabe dadurch gelöst, dass das Federelement an seiner axial beweglichen Baugruppe eine Umlenkrolle aufweist, über die die Seileinrichtung geführt ist, deren Ende ortsfest zur anderen Baugruppe angeschlossen ist und dass die wirksame Länge der Seileinrichtung durch Verlagem des ortsfesten Endes einstellbar ist.

Mit der axial beweglichen Umlenkrolle erreicht man für die Seileinrichtung den Effekt, dass das Verhältnis von Kolbenstangenbewegung zur Schwenkbewegung des Karosserieteils 1:2 beträgt. Damit kann der Einbau eines extrem kurzen Federelementes ermöglicht werden.

Durch das Verlagern des ortsfesten Endes der Seileinrichtung kann eine bestimmte Stellung des schwenkbeweglichen Bauteils zu einer gewünschten Ausfahrposifion der Kolbenstange des Federelementes eingesteltt werden. Des weiteren kann man bei der Verwendung einer zweiten Seileinrichtung, die von der ersten mit dem Federelement zusammen wirkenden Seileinrichtung unabhängig ist, beide Seileinrichtungen in ihrer Länge zwecks Toleranzausgleich anpassen.

Dazu wird das ortsfeste Ende der Seileinrichtung von einer Fixierhülse gehalten, die verstellbar gelagert ist. Beispielsweise verfügt die Fixierhülse über einen Gewindeabschnitt, der in die Halterung für das Federelement eingreift Dabei ist das ortsfeste Ende der Seileinrichtung durch die Fixierhülse geführt und kann sich in Umfangsrichtung zur Fixierhülse bewegen, damit bei einer Einstellung der Seileinrichtung keine Torsionsbewegung in die Seileinrichtung eingebracht wird.

Dazu weist die Kolbenstange einen Anschlusskopf auf, an dem die Umlenkrolle befestigt ist.

Gemäß einem vorteilhaften Unteranspruch ist zwischen den beiden Baugruppen des Federelements ein in Einfahrrichtung der Kolbenstange wirksamer Anschlag ausgeführt. Man erübrigt einen Anschlag zwischen dem Karosserieteil und dem Basisteil. Des weiteren ist man hinsichtlich der technischen Auslegung des Federelements variabler, da keine bestimmte Federkraft das Karosserieteil in einer definierten Ruhelage halten muss.

In weiterer vorteilhafter Ausgestaltung weist der Anschlusskopf den Anschlag auf. Der Anschlag ist für den Reparaturfall frei zugänglich.

Insbesondere zur Schonung des Zylinders und zur Geräuschminimierung weist dieser einen Gegenanschlag auf, auf dem der Anschlag zur Anlage kommt.

Zur Vereinfachung der Montage ist das ortsfeste Ende der Seileinrichtung an einer Halterung befestigt, die das Federelement trägt.

Bei einer Ausführungsform greift die Seileinrichtung über zwei Tragstellen an dem beweglichen Karosserieteil an und bei einer vorgegebenen Winkelstellung des Karosserieteils üben zwei Seilabschnitte der Seileinrichtung eine Tragkraft aus, wobei eine Anschlageinrichtung als Teil der Seileinrichtung bei der Schließbewegung aufgrund der Federkraft des Federelementes in Eingriff steht. Es wird der Effekt erzielt, dass einerseits das günstige Hub/Karosserieteilbewegungsverhältnis erhalten bleibt und andererseits zwei Tragstellen genutzt werden können, so dass die Krafteinleitung in das Karosserieteil günstiger gestaltet werden kann.

Ergänzend kann die Anschlageinrichtung einen Anschlagring aufweisen, der auf der Seileinrichtung zur Justierung der Anschlageinrichtung axial verschiebbar ist. Damit wird eine Spielfreiheit innerhalb der Schließeinrichtung bei der Schließbewegung erreicht.

Alternativ können auch zwei in ihrer Funktion parallel angeordnete Federelemente eingesetzt werden, wobei eine einzige Seileinrichtung an beiden Federelementen angeschlossen ist. Auch bei dieser Variante wird das günstige Bewegungsverhältnis von Federelement und Karosserieteil erreicht. Die Spielfreiheit innerhalb des Schließsystems stellt sich selbsttätig ein, da die beiden Federelemente die Seileinrichtung aufgrund ihrer Kraftwirkrichtungen vorspannen.

Anhand der folgenden Figurenbeschreibung soll die Erfindung näher erläutert werden:

Es zeigt:
- Fig. 1: Gesamtsystem der Schließeinrichtung
- Fig. 2: Federelement als Einzelteil
- Fig. 3: Alternative Schließeinrichtung mit zwei Federelement gemäß Fig. 2
- Fig. 4: Schließeinrichtung mit zwei unabhängigen Seileinrichtungen

Die Fig. 1 zeigt den hinteren Teil eines Kraftfahrzeugs mit einem Basisteil 1 und einem um eine Achse 3, die quer zur Längsachse des Basisteils verläuft, schwenkbaren Karosserieteil 5. Die Achse 3 wird von einer Anzahl von Schwenklagern 7 gebildet. Bei dem Karosserieteil handelt es sich beispielhaft um die Heckklappe eines Fahrzeugs.

Die Heckklappe wird von einer Schließeinrichtung 9 in Pfeilrichtung aus einer beliebig geöffneten Position bewegt. Ausgehend von einem Federelement 11 und einer Seileinrichtung 13, die über Umlenkrollen 15; 17 an dem Karosserieteil 5 angreift, erfolgt die Krafteinleitung.

In der Zusammenschau mit der Figur 2 ist erkennbar, dass das Federelement 11 als eine erste Baugruppe eine axial bewegliche Kolbenstange 19 und als eine zweite Baugruppe einen zum Basisteil 1 ortsfesten Zylinder 21 aufweist. An dem außenseitigen Ende der Kolbenstange ist ein Anschlusskopf 23 mit einer Umlenkrolle 25 befestigt, über die die Seileinrichtung 13 geführt ist. An einer Halterung 27, mittels der auch das gesamte Federelement am Basisteil befestigt ist, ist ein erstes Ende 29 der Seileinrichtung angeschlossen. Das ortsfeste Ende 29 der Seileinrichtung wird von einer Fixierhülse 29a mit einem Gewindeabschnitt in der Halterung 27 axial verstellbar gehalten, um die wirksame Länge der Seileinrichtung einstellen zu können. Bei dem Federelement handelt es sich um eine Gasfeder mit einer Ausschubkraft auf die Kolbenstange. Durch geeignete Maßnahmen an dem Federelement kann neben der Federwirkung auch eine Dämpfung der Bewegung der Kolbenstange erreicht werden, z. B. durch einen an der Kolbenstange befestigten Kolben, der Drosselöffnungen für ein gasförmiges- oder hydraulisches Dämpfmedium im Zylinder aufweist.

Das als Volllinie dargestellte Karosserieteil 5 verfügt in dieser vereinfachten Darstellung anstatt der beiden Umlenkrollen 15; 17 gemäß Fig. 1 nur über einen Befestigungspunkt, wobei diese Tatsache für die Funktionsweise der Erfindung unerheblich ist. Ausgehend von einer beispielhaften waagerechten Endposition des Karosserieteils führt die Kolbenstange 19 eine synchrone Axialbewegung zur Schwenkbewegung des Karosserieteils 5 aus. Aufgrund der Umlenkrolle 25 und der Befestigung des ersten Endes 19 ortsfest zum Zylinder wird jede Kolbenstangenhublänge von beiden Teilabschnitten 31; 33 der Seileinrichtung ausgehend von der Umlenkrolle 25 ausgeführt. Diese Längenänderung der Teilabschnitte bezogen auf die Kolbenstangenbewegung hat zur Folge, dass eine Länge S_{Ka} bezogen auf eine Länge S_{R} im Verhältnis 2:1 steht. Dieses Längenverhältnis ermöglicht den Einsatz eines besonders kurzen Federelements, um die Bewegung des Karosserieteils initiieren zu können.

An der dem Zylinder 21 zugewandten Seite des Anschlusskopfes 23 ist ein Anschlag 35 angeordnet, der bei einer maximalen Öffnungsposition des beweglichen Karosserieteils an einem Gegenanschlag 37 am Zylinder zur Anlage kommt. Karosserieseitige Anschläge können deshalb entfallen.

In der Fig. 1 ist erkennbar, dass die Seileinrichtung aus einem einstückigen Seilelement besteht, dessen anderes Ende 39 an dem Basisteil 1 befestigt ist. Damit stehen zwei Seilabschnitte 41; 43 zur Verfügung, die an zwei Tragstellen, die in diesem Fall von den Umlenkrollen 15; 17 gebildet werden, eine Tragkraft auf das Karosserieteil ausüben, wobei eine Anschlageinrichtung 45 als Teil der Seileinrichtung bei der Schließbewegung aufgrund der Federkraft des Federelements 11 in Eingriff steht.

Bei der Montage wird das Karosserieteil in seine vorgesehene geöffnete Endposition gebracht. Das zweite Ende 39 der Seileinrichtung wird am Basisteil 1 fixiert und über die Umlenkrollen 15; 17, die Anschlageinrichtung 45, bis über die Umlenkrolle 25 des Federelements 11 zum dem ersten Endpunkt 29 geführt. Dabei ist die Kolbenstange 19 soweit eingefahren, das der Anschlag 35 und der Gegenanschlag 37 am Federelement 11 zur Anlage kommen. In diesem Montagezustand ist die Seileinrichtung zwischen den beiden Endpunkten 29; 39 spielfrei gespannt. Abschließend wird ein Anschlagring 47, der auf der Seileinrichtung 13 axial verschiebbar ist, zur Justierung bis an eine Anschlaghülse 49 als Teil der Anschlageinrichtung am Karosserieteil bewegt und fixiert.

In der maximal geöffneten Position stützt sich die Seileinrichtung am Anschlag 35 des Anschlusskopfes ab und beide Seilabschnitte 41; 43 übernehmen eine Tragkraft. Bei einer Schließbewegung übt das Federelement 11 eine Zugkraft über die Seileinrichtung auf das Karosserieteil 5 aus, die sich über den Anschlagring an der Anschlageinrichtung 45 abstützt. Damit wird der Längenabschnitt der Seileinrichtung zwischen der Anschlageinrichtung 45 am Karosserieteil 5 und dem Federelement 11 ständig vorgespannt. Der andere Längenabschnitt zwischen der Anschlageinrichtung 45 und dem zweiten Befestigungspunkt 39 an dem Basisteil bildet eine ungespannte Schleife. Das vorstehend günstige Prinzip der Wegverhältnisse zwischen Kolbenstangenbewegung und Karosserieteilbewegung bleibt erhalten.

Mit der Fig. 3 soll verdeutlicht werden, dass man abweichend zur Variante nach Fig. 1 auch zwei Federelemente 11 funktional parallel anordnen kann, wobei eine einzige Seileinrichtung 13 ohne Verwendung einer Anschlageinrichtung genügt, da die beiden Federelemente 11 aufgrund ihrer gegensinnigen Kraftwirkrichtung die Seileinrichtung stets im vorgespannten, d. h. spielfreien Zustand, halten. Selbstverständlich sollten beide Federelemente im Rahmen der Fertigungstoleranz eine identische Federkraftkennlinie aufweisen.

Die Figur 4 zeigt eine Variante, bei der neben der Seileinrichtung 13 eine zweite unabhängige Seileinrichtung 51 eingesetzt wird, die in einer vorgesehenen Endposition des beweglichen Bauteils 5 eine Haltekraft ausübt. Beide Seileinrichtungen sind über Festlager 53; 55 mit dem schwenkbeweglichen Karosserieteil anstelle der Umlenkrollen verbunden. Die Seileinrichtung 51 ist über ein Festlager 57 am Basisteil 1 verbunden. Die Seileinrichtung 51 ist über ein Festlager 57 am Basisteil 1 angeschlossen. In einer vorbestimmten Öffnungsstellung des Karosserieteils übernehmen beide Seileinrichtungen 13; 51 eine Haltekraft, wobei zur Anpassung an Einbautoleranzen das ortsfeste Ende 29 verstellt wird (Fig. 2), um eventuelle abweichende Seillängen der Seileinrichtungen 13; 51 ausgleichen zu können. Das Federelement 11 entspricht exakt der Ausgestaltung nach Fig. 2.

Bei einer Schließbewegung übt nur das Federelement eine Schließkraft aus. Die Seileinrichtung 51 ist entspannt und kann ggf. von einer Aufrollmechanik nachgeführt werden.

Man kann auch zwei getrennte Seileinrichtungen 13; 51, wie in Fig. 4 gezeigt, mit jeweils einem Federelement 11 in der räumlichen Anordnung nach der Fig. 3 verwenden und zur Einstellung der Seillängen jeweils die Mechanik der einstellbaren Fixierhülse 29a ausnutzen.

Die Anwendung der Erfindung an einem Karosserieteil in der Bauform einer Heckklappe ist nur beispielhaft zu sehen und keinesfalls auf diesen Anwendungsfall begrenzt.

## Patentansprüche

1. Schließeinrichtung für ein Karosserieteil an einem Kfz, wobei das Karosserieteil schwenkbeweglich an einem Basisteil (1) gelagert ist und wobei die Schließeinrichtung ein als Gasfeder ausgebildetes Federelement (11) und eine Seileinrichtung (13) aufweist, welches Federelement (11) mit einer axial beweglichen Kolbenstange (19) als eine erste Baugruppe innerhalb eines Zylinders (21) als eine zweite Baugruppe über die Seileinrichtung (13) die im Zusammengebauten Zustand am Karosseristeil angreift, eine Schließkraft auf das Karosserieteil ausüben kann, wobei das gesamte Federelement (11) mittels einer Halterung (27) am Basisteil befestigt bar ist, **dadurch gekennzeichnet, dass** das Federelement (11) an seiner axial beweglichen Baugruppe (19) eine Umlenkrolle (25) aufweist, über die die Seileinrichtung (13) geführt ist, deren Ende (29) ortsfest zur anderen Baugruppe (21) angeschlossen ist und dass die wirksame Länge der Seileinrichtung (13) durch Verlagern des ortsfesten Endes (29) der Seileinrichtung einstellbar ist.

2. Schließeinrichtung nach Anspruch 1, **dadurch gekennzeichnet, dass** das ortsfeste Ende (29) der Seileinrichtung (13) von einer Fixierhülse (29a) gehalten wird, die verstellbar gelagert ist.

3. Schließeinrichtung nach Anspruch 1, **dadurch gekennzeichnet, dass** zwischen den beiden Baugruppen (19; 21) des Federelements (11) ein in Einfahrrichtung der Kolbenstange wirksamer Anschlag (35) ausgeführt ist.

4. Schließeinrichtung nach Anspruch 3, **dadurch gekennzeichnet, dass** die Kolbenstange (19) einen Anschlusskopf (23) aufweist, an dem die Umlenkrolle (25) befestigt ist.

5. Schließeinrichtung nach Anspruch 4, **dadurch gekennzeichnet, dass** der Anschlusskopf (23) den Anschlag (35) aufweist.

6. Schließeinrichtung nach Anspruch 5, **dadurch gekennzeichnet, dass** der Zylinder (21) einen Gegenanschlag (37) aufweist, auf dem der Anschlag (35) zur Anlage kommt.

7. Schließeinrichtung nach Anspruch 1, **dadurch gekennzeichnet, dass** das ortsfeste Ende (29) der Seileinrichtung (13) an einer Halterung (27) befestigt ist, die das Federelement (11) trägt.

8. Schließeinrichtung nach einem der Ansprüche 1 bis 7, **dadurch gekennzeichnet, dass** neben der Seileinrichtung (13) eine zweite unabhängige Seileinrichtung (51) eingesetzt wird, die in einer vorgesehenen Endposition des beweglichen Bauteils (5) eine Haltekraft ausübt.

9. Schließeinrichtung nach Anspruch 1, **dadurch gekennzeichnet, dass** die Seileinrichtung (13) mit zwei Tragstellen (15; 14) an dem beweglichen Karosserieteil angreift und bei einer vorgegebenen Winkelstellung des Karosserieteils zwei Seilabschnitte (41; 43) der Seileinrichtung (13) eine Tragkraft ausüben, wobei eine Anschlageinrichtung (45) als Teil der Seileinrichtung (13) bei der Schließbewegung aufgrund der Federkraft des Federelementes (11) in Eingriff steht.

10. Schließeinrichtung nach Anspruch 9, **dadurch gekennzeichnet, dass** die Anschlageinrichtung (45) einen Anschlagring (47) aufweist, der auf der Seileinrichtung (13) zur Justierung der Anschlageinrichtung (45) axial verschiebbar ist.

11. Schließeinrichtung nach Anspruch 1, **dadurch gekennzeichnet, dass** zwei in ihrer Funktion parallel angeordnete Federelemente (11) eingesetzt werden, wobei eine einzige Seileinrichtung (13) an beiden Federelementen (11) angeschlossen ist.

## Claims

1. Closing device for a body part on a motor vehicle, the body part being mounted pivotably on a base part and a spring element, which is designed as a gas-filled spring, with an axially movable piston rod, as a first subassembly within a cylinder as a second subassembly, exerting a closing force on the body part via a cable device which acts on the body part, with the entire spring element being fastened to the base part by means of a securing means, **characterized in that** the spring element has, on its axially movable subassembly (19), a return pulley (25) over which the cable device (13) is guided, the end (29) of which cable device is connected in a positionally fixed manner with respect to the other subassembly (21), and **in that** the effective length of the cable device (13) can be set by shifting the positionally fixed end (29).

2. Closing device according to Claim 1, **characterized in that** the positionally fixed end (29) of the cable device (13) is held by a fixing sleeve (29a) which is mounted adjustably.

3. Closing device according to Claim 1, **characterized in that** a stop (35) which is effective in the retraction direction of the piston rod is formed between the two subassemblies (19; 21) of the spring element (11).

4. Closing device according to Claim 3, **characterized in that** the piston rod (19) has a connecting head (23) to which the return pulley (25) is fastened.

5. Closing device according to Claim 4, **characterized in that** the connecting head (23) has the stop (35).

6. Closing device according to Claim 5, **characterized in that** the cylinder (21) has a counter stop (37) on which the stop (35) comes to rest.

7. Closing device according to Claim 1, **characterized in that** the positionally fixed end (29) of the cable device (13) is fastened to a securing means (27) which bears the spring element (11).

8. Closing device according to one of Claims 1 to 7, **characterized in that** in addition to the cable device (13) use is made of a second, independent cable device (51) which exerts a retaining force in a designated end position of the movable component (5).

9. Closing device according to Claim 1, **characterized in that** the cable device (13) acts with two supporting points (15; 14) on the movable body part and, given a predetermined angular position of the body part, two cable sections (41; 43) of the cable device (13) exert a supporting force, a stop device (45), as part of the cable device (13), being in engagement during the closing movement on account of the spring force of the spring element (11).

10. Closing device according to Claim 9, **characterized in that** the stop device (45) has a stop ring (47) which can be displaced axially on the cable device (13) in order to adjust the stop device (45).

11. Closing device according to Claim 1, **characterized in that** two spring elements (11) arranged parallel in their function are used, with a single cable device (13) being connected to the two spring elements (11).

## Revendications

1. Dispositif de fermeture pour une pièce de carrosserie d'un véhicule automobile, la pièce de carrosserie étant montée de manière à pouvoir se déplacer par pivotement sur une pièce de base et un élément élastique configuré comme vérin pneumatique et doté d'une tige de piston déplaçable axialement qui forme un premier module disposé à l'intérieur d'un cylindre qui constitue un deuxième module exerçant sur la pièce de carrosserie une force de fermeture par l'intermédiaire d'un dispositif à câble qui s'engage sur la pièce de carrosserie, l'ensemble de l'élément élastique étant fixé sur la pièce de base au moyen d'un support, **caractérisé en ce que** l'élément élastique présente sur son module (19) déplaçable axialement un galet de renvoi (25) qui guide le dispositif à câble (13) et dont l'extrémité (29) est raccordée fixement à l'autre module (21), et **en ce que** la longueur efficace du dispositif à câble (13) peut être ajustée par déplacement de l'extrémité fixe (29).

2. Dispositif de fermeture selon la revendication 1, **caractérisé en ce que** l'extrémité fixe (29) du dispositif à câble (13) est maintenue par une douille de fixation (29a) qui est montée à déplacement.

3. Dispositif de fermeture selon la revendication 1, **caractérisé en ce qu'**une butée (35) active dans la direction d'enfoncement de la tige de piston est formée entre les deux modules (19; 21) de l'élément élastique (11).

4. Dispositif de fermeture selon la revendication 3, **caractérisé en ce que** la tige de piston (19) présente une tête de raccordement (23) à laquelle le galet de renvoi (25) est fixé.

5. Dispositif de fermeture selon la revendication 4, **caractérisé en ce que** la tête de raccordement (23) présente la butée (35).

6. Dispositif de fermeture selon la revendication 5, **caractérisé en ce que** le cylindre (21) présente un contre-butée (37) sur laquelle la butée (35) vient se placer.

7. Dispositif de fermeture selon la revendication 1, **caractérisé en ce que** l'extrémité fixe (29) du dispositif à câble (13) est fixée à un support (27) qui porte l'élément élastique (11).

8. Dispositif de fermeture selon l'une des revendications 1 à 7, **caractérisé en ce qu'**en plus du dispositif à câble (13) on utilise un deuxième dispositif à câble (51) indépendant qui exerce une force de maintien lorsque le composant mobile (5) est dans une position d'extrémité prédéterminée.

9. Dispositif de fermeture selon la revendication 1, **caractérisé en ce que** le dispositif à câble (13) s'engage par deux emplacements de support (15; 14) sur la pièce de carrosserie mobile et **en ce que** lorsque la pièce de carrosserie est dans une position angulaire prédéterminée, deux parties de câble (41; 43) du dispositif à câble (13) exercent une force de support, un dispositif de butée (45) qui fait partie du dispositif à câble (13) s'engageant lors du déplacement de fermeture suite à la force élastique de l'élément élastique (11).

10. Dispositif de fermeture selon la revendication 9, **caractérisé en ce que** le dispositif de butée (45) présente une bague de butée (47) qui peut être déplacée axialement sur le dispositif à câble (13) pour ajuster le dispositif de butée (45).

11. Dispositif de fermeture selon la revendication 1, **caractérisé en ce que** deux éléments élastiques (11) disposés de manière à fonctionner en parallèle l'un à l'autre sont utilisés, un seul dispositif à câble (13) étant raccordé aux deux éléments élastiques (11).
